# EUROPÄISCHE PATENTSCHRIFT

(11) **EP 0 149 030 B1**
(45) Veröffentlichungstag und Bekanntmachung des Hinweises auf die Patenterteilung: **07.01.1988**
(21) Anmeldenummer: 84112871.3
(22) Anmeldetag: 25.10.1984
(51) Int. Cl.: H01R 27/02, H01R 25/00

(54) **Steckdosenleiste**
Socket strip
Réglette de prise de courant

(30) Priorität: 17.01.1984 DE 3401376
(43) Veröffentlichungstag der Anmeldung: 24.07.1985
(73) Patentinhaber: REHAU AG + Co, 95111 Rehau (DE)
(72) Erfinder:

(56) Entgegenhaltungen:
- CH-A- 558 598
- DE-A- 1 951 124
- DE-A- 3 111 660
- FR-A- 2 518 831
- US-A- 3 241 096
- US-A- 3 268 847
- US-A- 3 354 421
- US-A- 3 439 315

## Beschreibung

Die Erfindung betrifft eine Steckdosenleiste mit unterschiedlich gestalteten Vertiefungen für im Querschnitt unterschiedliche Steckerelemente wie Schutzkontaktstecker, Europa-Flachstecker und dgl., wobei die unterschiedlich gestalteten Vertiefungen mit ihren Eingriffsöffnungen für die Stekkerstifte der Stecker jeweils gegenüberliegend in ebenen Wandbereichen der Steckdosenleiste angeordnet sind und den Vertiefungen im Abstand der Eingriffsöffnungen voneinander im Inneren der Steckdosenleiste federnde Metallschienen als Kontaktleisten mit einer Vielzahl von paarweise hintereinander angeordneten Kontaktöffnungen für die Steckerstifte der Stecker zugeordnet sind, wobei ferner die Kontaktöffnungen der Kontaktleisten abwechselnd mit ihren aufgekelchten Eingriffsbereichen den jeweils um 180° versetzten Eingriffsöffnungen der Steckdosenleiste entsprechen.

Aus der DE-OS 3111660 ist eine Mehrfach-Steckdosenleiste bekannt geworden, welche bei einem Kontaktleistenpaar im Inneren der Leiste in gegenüberliegenden Seitenaufnahmeöffnungen für verschiedene Steckersysteme, z. B. Schutzkontaktstecker einerseits und Europa-Flachstecker andererseits aufweist. Den Aufnahmeöffnungen zugeordnet sind in den Kontaktleisten aufgekelchte Kontaktöffnungen für die Steckerstifte der Stekker, wobei die Kontaktleisten endenseitig in dem Aufnahmeraum der Steckdosenleiste gehaltert sind.

Nachteilig an dem beschriebenen Stand der Technik ist die Tatsache, dass beim Einführen der Steckerstifte eines Steckers in die aufgekelchten Kontaktöffnungen der Kontaktleisten die benachbarten Kontaktöffnungen auffedern, da die Kontaktöffnungen eine kleinere lichte Weite aufweisen müssen als der Querschnitt der einzuführenden Steckerstifte, damit deren fester Sitz in den Kontaktöffnungen gewährleistet ist. Dieses Auffedern der benachbarten Kontaktöffnungen ist insofern schädlich, als von der Gegenseite eingesteckte Steckerstifte anderer Stecker in ihrem Klemmsitz gelockert werden, sich sogar aus ihrer ursprünglichen Sitzposition lösen können, da die Klemmspannung durch das Auffedern der Kontaktleisten beim Einstecken neuer Stecker nicht mehr ausreicht.

Hier schafft die US-PS 3354421 insofern Abhilfe, als dort das Auffedern der Kontaktleisten durch Punktschweissen zwischen den Kontaktöffnungen verhindert wird. Dies ist jedoch nur durch zusätzliche Arbeitsgänge möglich, was auch für die in der US-PS 3268847 beschriebenen Lösung gilt, bei der die beiden Teillängen der Kontaktschienen durch umlegbare Lappen am Auffedern gehindert werden sollen.

Hier setzt die Erfindung ein, die sich zur Aufgabe gestellt hat, die beim Stand der Technik geschilderten Schwierigkeiten zu vermeiden und eine Steckdosenleiste anzugeben, bei der von beiden Seiten Stecker eingebracht werden können, ohne dass die Kontaktwirkung oder die Klemmspannung negativ beeinflusst wird.

Erfindungsgemäss besteht die Lösung darin, dass an den Kontaktleisten im Bereich der Kontaktöffnungen gegenüberliegend oder um 180° versetzt, Sperrzungen vorgesehen sind, welche ein Auffedern benachbarter Kontaktöffnungen beim Einführen der Steckerstifte eines Steckers in die zugeordneten Kontaktöffnungen verhindern.

Mit der erfindungsgemässen Steckdosenleiste, die nur noch ein einziges Paar von Kontaktleisten in ihrem Innenraum besitzt, lassen sich Steckerstifte von unterschiedlich gestalteten Steckerelementen wechselseitig um 180° versetzt einsetzen, die ihren Klemmsitz in der Kontaktleiste auch dann behalten, wenn die Steckerstifte der einzelnen Steckerelemente unterschiedliche Dicken aufweisen. Das Problem des Herausfallens der Stekkerstifte des einen Steckerelementes beim Einsetzen der Steckerstifte eines benachbarten Steckerelementes, wobei dieses Einsetzen um 180° versetzt ergfolgt, wird über die Erfindung durch die Sperrzungen im Bereich der Kontaktöffnungen gelöst. Diese Sperrzungen verhindern das Aufdrükken der Kontaktleisten mit der Folge der Vergrösserung benachbarter Kontaktöffnungen, so dass die dort bereits sitzenden Steckerstifte unbehelligt in ihrem Klemmsitz gehaltert bleiben, obwohl in benachbarten Kontaktöffnungen weitere Steckerstifte in Klemmsitz gebracht werden.

Mit der erfindungsgemässen Lösung der Anordnung eines Kontaktleistenpaares innerhalb der Steckdosenleiste und der im Körper der Steckdosenleiste um 180° versetzten Eingriffsvertiefungen für die Steckerelemente lässt sich vorteilhaft auch der Nachteil des bekannten Standes der Technik lösen, bei dem nämlich erst das eine Steckerelement entfernt werden musste, bevor Steckerelemente anderer Gestaltung an dessen Platz eingesetzt werden konnten.

Die erfindungsgemässe Steckdosenleiste kann von einem Paar gegenüberliegender Eingriffsvertiefungen als Leiste unendlich lang mit unendlich vielen gegenüberliegenden Paaren von Eingriffsvertiefungen gestaltet sein. In einem Beispielsfall liegen drei Eingriffsvertiefungen für Schutzkontakt-Stecker sechs Eingriffsvertiefungen für Europa-Flachstecker gegenüber. Das Schutzkontaktleisten-Paar im Inneren der erfindungsgemässem Steckdosenleiste ist mit seinen Kontaktöffnungen an diese unterschiedliche Anzahl gegenüberliegender Eingriffsvertiefungen für die verschiedenartigen Steckerelemente angepasst. So liegen den Druchgriffsöffnungen für die Steckerstifte der einzelnen Steckerlemente gegenüber immer gerade die aufgekelchten Bereiche für den Eingriff der Steckerstifte in die Kontaktöffnungen der Kontaktleisten.

An Steckerelementen ist in die erfindungsgemässe Steckdosenleiste bei entsprechender Anpassung jedes auf dem Markt befindliche Steckerelement einsetzbar. So entfällt beispielsweise in verschiedenen Ländern der beim SchutzkontaktStecker übliche, nach aussen ragende Schutzkontakt.

Dem gegenüber wird ein dritter Steckerstift mit einer im Inneren der Steckdosenleiste zusätzlich angeordneten Schutzkontaktschiene in Verbindung gebracht. Hier muss dann in den Boden der Vertiefung der erfindungsgemässen Steckdosenleiste lediglich eine dritte Offnung für den Durchgriff des Schutzkontakt-Steckerstiftes eingebracht und innerhalb der Steckdosenleiste eine Kontaktleiste für die Erdung zusätzlich angeordnet werden. Je nach Einsatzland können hier runde, flache, rechteckige usw. Schutzkontakt-Steckerstifte zum Einsatz kommen. Die zusätzliche Öffnung in der Vertiefung der Steckdosenleiste kann an diese Figurationen angepasst werden. Zusätzlich können bei allen Vertiefungen für die Steckerelemente die marktüblichen Kindersicherungen angebracht werden.

Vorteilhaft ragen die Sperrzungen von der Basis der Steckdosenleiste auf, während die Kontaktleisten mit den Kontaktöffnungen von den Sperrzungen im Inneren der Steckdosenleiste klemmend gehaltert sind. Die Sperrzungen gemäss der Erfindung greifen zweckmässigerweise an Aussenbereichen jeweils benachbarter Kontaktöffnungen an. Ausserdem besteht die Möglichkeit, dass die Sperrzungen jeweils von aussen an den Verbindungsbereichen der Kontaktschienen zwischen zwei benachbarten Kontaktöffnungen angreifen. Die Kontaktschienen selbst können in den Verbindungsbereichen zwischen zwei benachbarten Kontaktöffnungen um 90° abgekröpft sein. Dadurch wird das Auffederungsbestreben der Kontaktschienen beim Einführen von Steckerstiften zum Nachteil benachbarter Kontaktöffnungen noch weiter reduziert.

Mit der erfindungsgemässen Steckdosenleiste wird durch die Verwendung nur eines einzigen Kontaktschienenpaares im Inneren dieser Leiste bei gleichzeitigen Eingriffsmöglichkeiten verschiedener Steckerelemente von zwei Seiten u. a. das Problem gelöst, dass eine Steckdosenleiste bekannter Dicke ohne weitere Verdickungen für den Einsatz unterschiedlicher Steckerelemente von zwei Seiten zur Verfügung steht. Ferner können die Vertiefungen der erfindungsgemässen Steckdosenleiste durchgehend besetzt sein, ohne dass die Gefahr besteht, dass bei der Einführung eines Steckerelementes mit dickeren Steckerstiften benachbarte, um 180° versetzt eingesetzte Steckerelemente mit beispielsweise dünneren Steckerstiften aus ihrer Klemmhalterung in den Kontaktöffnungen der Kontaktleiste durch Auffedern herausfallen.

In der Zeichnung sind Ausführungsbeispiele der erfindungsgemässen Steckdosenleiste einschliesslich der erfindungsgemässen Kontaktleisten schematisch dargestellt; es zeigen:
Fig. einen Teilschnitt durch die Steckdosenleiste in isometrischer Darstellung;
Fig.2a bis 2c verschiedene Ausführungsformen der paarig in der Steckdosenleiste angeordneten Kontaktleisten;
Fig.3 eine schematische Seitenansicht der Steckdosenleiste mit eingesetzten Steckerelementen.

Die in Fig. 1 gezeigte Steckdosenleiste 1 besteht aus den beiden Formteilen 11, 12. Die Formteile 11, 12 können beliebig in ihren Aussenkonturen gestaltet sein. Die Formteile 11, 12 sind über Verschlussbügel 17 am Formteil 11 und Verschlusshaken 18 am Formteil 12 unlösbar miteinander verrastet. Dies bringt den Vorteil, dass die erfindungsgemässe Steckdosenleiste 1 ohne Zerstörung nicht mehr geöffnet werden kann.

Im Inneren der Steckdosenleiste 1 sind die Kontaktleisten 2, mit ihren Kontaktöffnungen K 1, K 2 angeordnet. Die Kontaktöffnungen K 1 sind mit ihrer Aufkelchung K 11 zu den Durchgriffsöffnungen 131, 132 für die nicht gezeigten Steckerstifte der in der Vertiefung 13 eingesetzten Steckerelemente gerichtet. Die Kontaktöffnungen K 1 liegen an den Sperrzungen 5, 6 an, welche ein Auffedern beim Einsetzen der Steckerelemente gerichtet. Die Kontaktöffnungen K 1 liegen an den Sperrzungen 5, 6 an, welche ein Auffedern beim Einsetzen der Steckerelemente in Richtung der Sperrzungen 5, 6 verhindern.

Die benachbarte Kontaktöffnung K 2 der Kontaktschienen 2, 3 ist mit ihrer Öffnung, d. h. mit dem aufgekelchten Bereich K 21, um 180° versetzt zur Aufkelchung K 11 der Kontaktöffnung K 1 gerichtet. Die Aufkelchung K 21 liegt gegenüber den Durchgriffsöffnungen 141, 142 der Eingriffsvertiefung 14 für das zugeordnete Steckerelement. Dieses nicht gezeigte Steckerelement ist ein Schutzkontaktstecker, wobei der Schutzkontakt durch den Schlitz 15 in der Wand der Vertiefung 14 aus dem Inneren der Steckdosenleiste ragt. Die Vertiefung 14 trägt an ihrer Wand noch die Führung 16 für die Führungsfedern an dem Schutzkontaktstecker.

An die Kontaktöffnungen K 2 greifen die Sperrzungen 4, 7 an, wobei diese Sperrzungen 4, 7 um 180° versetzt zu den Sperrzungen 5, angeordnet sind. Diese Versetzung der Sperrzungen 4, 7 zu den Sperrzungen 5, 6 bewirkt, dass die federungswilligen Kontaktschienen 2, 3 insbesondere im Bereich der Kontaktöffnungen in ihrem Klemmsitz für die eingeführten Steckerstifte eines Steckerelementes gehalten werden, auch wenn von der Gegenseite in benachbarte Kontaktöffnungen ein weiteres Steckerelement mit seinen Steckerstiften eingeführt wird.

Im Inneren der Steckdosenleiste können noch in der Zeichnung nicht dargestellte Halterungen, z. B. Rastungen für die Kontaktleisten, angeordnet sein, die eine Bewegung der Kontaktleisten beim Einführen oder Entnehmen von Steckerstiften in bzw. aus den Kontaktöffnungen verhindern.

In Fig.2 sind Ausführungsformen der erfindungsgemässen Kontaktleisten 2, 3 schematisch dargestellt.

Fig.2a zeigt die Kontaktleisten 2, 3, wobei Kontaktöffnungen K 1 mit Kontaktöffnungen K 2 abwechseln. Der Aufbau ist in der gezeigten Darstellung so getroffen, dass jeweils ein Paar Kontaktöffnungen K 2 von zwei Paaren Kontaktöffnungen K 1 getrennt sind. Am Anfang und am Ende der Kontaktleisten 2, 3 ist jeweils ein Paar Kontaktöffnungen K 1 angeordnet. In die Kontaktöffnungen K 1 sind die Steckerstifte S 1 im schematischen Einsatz gezeigt. Die Kontaktöffnungen K 2 sind mit den Steckerstiften S 2 belegt. Die Draufsicht auf die Kontaktleisten 2, zeigt die Aufkelchungen für den Bereich der Kontaktöffnungen K 1. Die Aufkelchungen für die Kontaktöffnungen K 2 sind um 180° versetzt auf der Gegenseite angeordnet.

In der gezeigten Darstellung sind dem ersten Paar der Kontaktöffnungen K 1 innenliegend die Sperrzungen 5, 6 zugeordnet, während dem darauffolgenden Paar der Kontaktöffnungen K 2 die im äusseren Bereich angreifenden Sperrzungen 4, 7 zugeordnet sind. Dem nachfolgenden Doppelpaar der Kontaktöffnungen K 1 sind wiederum die innenliegenden Sperrzungen 5, 6 zugeordnet, während das dann nachfolgende Paar der Kontaktöffnungen K 2 wiederum die aussenliegenden Sperrzungen 4, 7 aufweist usw.

Fig.2b zeigt eine Besonderheit in der Ausbildung der Kontaktschienen 2, 3 insofern, als dort die Verbindungsbereiche 21, 31 zwischen zwei Kontaktöffnungspaaren K 1, K 2 um 90° abgekröpft sind. Auf diese Art und Weise wird das Auffederungsbestreben der Kontaktschienen 2, 3 weiter eingeschränkt. Die Zuordnung der Sperrzungen 4, 5, 6, 7 erfolgt in gleicher Weise wie zu Fig.2a beschrieben.

In Fig.2c ist eine weitere Besonderheit dargestellt, wobei die Sperrzungen 4, 5, 6, 7 in die Verbindungsbereiche 21, 31 zwischen zwei benachbarten Kontaktöffnungen K 1, K 2 verlegt sind.

In Fig. ist die schematische Seitenansicht einer erfindungsgemässen Steckdosenleiste 1 mit eingesetzten Steckerelementen 8, 9 dargestellt. Im Beispiel bedeuten die Steckerelemente 9 Schutzkontakt-Stecker, während die Steckerelemente 8 als Europa-Flachstecker ausgebildet sind. Den Steckerelementen 8, 9 sind die stromführenden Zuleitungen 81, 91 zugeordnet. Die Steckerelemente 8,9 sind mit ihren Steckerstiften S 1, S 2 im Klemmsitz innerhalb der Kontaktöffnungen K 1, K2 in den Kontaktschienen 2, 3 dargestellt. Die Aufkelchungen K 11, K 21 der zugeordneten Kontaktöffnungen K 1, K 2 sind in ihrer um 180° gegeneinander versetzten Anordnung deutlich zu erkennen.

Anstelle der dargestellten Schutzkontakt-Stekker und Europa-Flachstecker können beliebige andere Steckerformen in die erfindungsgemässe Steckdosenleiste eingebracht werden. Zu diesem Zweck muss dann eine in der Zeichnung nicht dargestellte zusätzliche Schutzkontaktleiste im Inneren der erfindungsgemässen Steckdosenleiste 1 angeordnet werden.

## Patentansprüche

1. Steckdosenleiste mit unterschiedlich gestalteten Vertiefungen (13, 14) für im Querschnitt unterschiedliche Steckerelemente (8, 9), wie Schutzkontakt-Stecker, Europa-Flachstecker und dgl., wobei die unterschiedlich gestalteten Vertiefungen (13, 14) mit ihren Eingriffsöffnungen (131, 132, 141, 142) für die Steckerstifte (S 1, S 2) der Steckerelemente jeweils gegenüberliegend in ebenen Wandbereichen der Steckdosenleiste (1) angeordnet sind und den Vertiefungen (13,14) im Abstand der Eingriffsöffnungen (131, 132, 141, 142) von einander im Inneren der Steckdosenleiste (1) federnde Metallschienen als Kontaktleisten (2, 3) mit einer Vielzahl von paarweise hintereinander angeordneten Kontaktöffnungen (K 1, K 2) für die Steckerstifte (S 1, S 2) der Steckerelemente zugeordnet sind, wobei ferner die Kontaktöffnungen (K 1, K 2) der Kontaktleisten (2, 3) abwechselnd mit ihren aufgekelchten Eingriffsbereichen (K 11, K 21) den jeweils um 180° versetzten Eingriffsöffnungen (131, 132, 141, 142) der Steckdosenleiste (1) entsprechen, dadurch gekennzeichnet, dass an den Kontaktleisten (2, 3) im Bereich der Kontaktöffnungen (K 1, K 2) gegenüberliegend oder um 180° versetzt Sperrzungen (4, 5, 6, 7) vorgesehen sind, welche ein Auffedern benachbarter Kontaktöffnungen (K 1, K 2) beim Einführen der Steckerstifte (S 1, S 2) eines Steckerelementes (8, 9) in die zugeordneten Kontaktöffnungen (K 1, K 2) verhindern.

2. Steckdosenleiste nach Anspruch 1, dadurch gekennzeichnet, dass die Sperrzungen (4, 5, 6, 7) von der Basis (111) des Formteils (11) der Steckdosenleiste (1) aufragen und die Kontaktleisten (2, 3) mit den Kontaktöffnungen (K 1, K 2) von den Sperrzungen (4, 5, 6, 7) klemmend gehaltert sind.

3. Steckdosenleiste nach Anspruch 2, dadurch gekennzeichnet, dass die Sperrzungen (4, 5, 6, 7) an den Aussenbereichen jeweils benachbarter Kontaktöffnungen (K 1, K 2) angreifen.

4. Steckdosenleiste nach Anspruch 2, dadurch gekennzeichnet, dass die Sperrzungen (4, 5, 6, 7) jeweils von aussen an den Verbindungsbereichen (21, 31) der Kontaktschienen (2, 3) zwischen zwei benachbarten Kontaktöffnungen (K 1, K 2) angreifen.

5. Steckdosenleiste nach Anspruch 4, dadurch gekennzeichnet, dass die Kontaktschienen (2, 3) in den Verbindungsbereichen (21, 31) zwischen zwei benachbarten Kontaktöffnungen (K 1, K 2) um 90° abgekröpft sind.

## Claims

1. Socket strip with various pocket depths (13, 14) for plugs with different cross sections (8, 9), for example, earthing-pin plug, Euro flat plug etc. The pockets of different depths (13, 14) with engagements orifices (131, 132, 141, 142) for the plug pins (S 1, S 2) are arranged adjacently in the flat wall area of the socket strip (1). The pockets (13,14) are matched to pairs of contact orifices (K 1, K 2) for the plug pins (S 1, S 2). The contact orifices (K 1, K2) are located on spring-action contact strips (2, 3) inside the socket strip (1). The contact orifices (K 1, K 2) in the contact strips (2, 3) have U-form openings (K 11, K 21) offset 180° alternately to correspond to the engagement orifices (131, 132, 141, 142) in the socket strip (1) and may be identified by the arrestors (4, 5, 6, 7) at the contact strips (2, 3) next to the adjacent or 180° offset contact orifices (K 1, K 2). These arrestors prevent contact between neighbouring contact orifices (K 1, K 2) when the pins (S 1, S 2) of a plug (8, 9) ar inserted into the associated contact orifices (K 1, K2).

2. Socket strips satisfying requirement 1 are characterized by projection of the arrestors (4, 5, 6, 7) out from the base (111) of the moulded part (11) of the socket (1) and by the firm hold provided by the arrestors (4, 5, 6, 7) for the contact strips (2, 3) with contact orifices (K 1, K 2).

3. Socket strips satisfying requirement 2 are characterized by arrestors (4, 5, 6, 7) which are employed at the outer regions of neighbouring contact orifices.

4. Socket strips satisfying requirement 2 are characterized by arrestors (4, 5, 6, 7) which are employed at the areas of interconnection (21,31) of the contact strips (2,3) between two neighbouring contact orifices (K 1, K 2).

5. Socket strips satisfying requirement 4 are characterized by contact strips (2, 3) which are offset 90° at the areas of interconnection (21, 31) between two neighbouring contact orifices (K 1, K 2).

## Revendications

1. Connecteur multi-socles de prises de courant à évidements (13, 14) de formes différentes destinés à recevoir des fiches mâles (8, 9) de différents diamètres telles que fiches de prises de courant de sécurité, fiches plates européennes et autres; les évidements (13, 14) de formes différentes et leurs orifices d'entrée (131,132,141,142) destinés aux contacts mâles (S 1, S 2) étant chaque fois disposés face à face sur des portions planes de la cloison du connecteur multi-socles de prises de courant (1); à l'intérieur du connecteur multi-socles de prises de courant (1), les évidements (13, 14) sont associés à une multitude d'orifices de contact (K 1, K 2) destinés aux contacts mâles (S 1, S 2), orifices jumelés deux à deux pour former des paires ayant le même espacement entre elles que les orifices d'entrée (131, 132, 141, 142) et disposées en série sur des baguettes métalliques à effet de ressort servant de réglettes de contacts (2,3); de plus, les orifices de contact (K 1, K 2) des réglettes de contacts (2, 3) ont des ouvertures évasées (K 11, K 21) qui font face alternativement aux orifices d'entrée (131, 132, 141, 142) correspondants du connecteur multi-socles de prises de courant (1), disposés chaque fois à 180° les uns par rapport aux autres; ce connecteur multi-socles de prises de courant est caractérisé par le fait que des butées (4, 5, 6, 7), disposées face à face ou à 180°, sont prévues à proximité des orifices de contact (K 1, K 2) des réglettes de contacts (2,3), afin d'empêcher que des orifices de contact voisins (K 1, K 2) ne se touchent lors de l'introduction des contacts mâles (S 1, S 2) d'une fiche mâle (8, 9) dans les orifices de contact correspondants (K 1, K 2).

2. Connecteur multi-socles de prises de courant comme au paragraphe 1, caractérisé par le fait que les butées (4, 5,6,7) s'élèvent de la base (111) du boîtier moulé (11) du connecteur multi-socles de prises de courant (1) et que les réglettes de contacts (2, 3) avec leurs orifices de contact (K 1, K2) sont maintenues serrées par les butées (4, 5, 6,7).

3. Connecteur multi-socles de prises de courant comme au paragraphe 2, caractérisé par le fait que les butées (4, 5, 6, 7) sont également au contact du pourtour extérieur de chacun des orifices de contact voisins (K 1, K 2).

4. Connecteur multi-socles de prises de courant comme au paragraphe 2, caractérisé par le fait que les butées (4, 5, 6, 7) sont contigues à la partie externe des zones de connexion (21, 31) des réglettes de contacts (2, 3) entre deux orifices de contact voisins (K 1, K 2).

5. Connecteur multi-socles de prises de courant comme au paragraphe 4, caractérisé par le fait que les réglettes de contacts (2,3), dans les zones de connexion (21, 31) entre deux orifices de contact voisins (K 1, K 2), forment un angle de 90°.
